# EUROPÄISCHE PATENTSCHRIFT

(11) **EP 1 918 458 B1**
(45) Veröffentlichungstag und Bekanntmachung des Hinweises auf die Patenterteilung: **30.09.2009**
(21) Anmeldenummer: 06022880.6
(22) Anmeldetag: 03.11.2006
(51) Int. Cl.: E01B 31/17, B24B 21/16

(54) **Vorrichtung zum Schleifen eines Profils mittels eines umlaufenden Schleifbands**
Apparatus for grinding profiles by means of a rotating grinding belt
Dispositif de meulage de profilés avec une bande abrasive en rotation

(43) Veröffentlichungstag der Anmeldung: 07.05.2008
(73) Patentinhaber: Mevert Maschinenbau GmbH & Co.KG, 31714 Lauenhagen (DE)
(72) Erfinder: Mevert, Frank, 31714 Lauenhagen (DE); Sander, Kurt, 31675 Bückeburg (DE)
(74) Vertreter: Scheffler, Jörg

(56) Entgegenhaltungen:
- CH-A5- 670 667
- US-A- 2 456 217
- US-A- 3 283 447
- US-A- 4 768 312

## Beschreibung

Die Erfindung betrifft eine Vorrichtung zum Schleifen eines Profils, insbesondere einer für schienengebundene Fahrzeuge bestimmten Schiene, mittels eines in Richtung der Haupterstreckung des Profils endlos umlaufenden Schleifbands, welches mit einer einstellbaren Vorspannkraft gegen das Profil anpressbar ist, wobei das Schleifband mittels einer Vielzahl in einem Formkörper relativ zueinander beweglicher, sich jeweils in Längsrichtung des Profils erstreckender Lamellen gegen das Profil anlegbar ist.

Eine solche Vorrichtung wird beispielsweise im Gleisbau bei der Schienenbearbeitung zu Instandhaltungszwecken eingesetzt. Der Schleifbearbeitung voraus geht dabei eine Fräsbearbeitung, wobei die auf diese Weise erzielbaren Bearbeitungsergebnisse zwingend eine Nachbearbeitung durch Schleifen der Lauffläche erfordern. Anderenfalls würden sich Rattermarken in unerwünschter Weise, insbesondere akustisch bemerkbar machen.

Aus der US 2,456,217 A ist bereits eine Vorrichtung zum Schleifen eines Profils mittels eines in Richtung der Haupterstreckung des Profils endlos umlaufenden Schleifbands bekannt, welches mit einer einstellbaren Vorspannkraft gegen mittels einer Vielzahl in einem Formkörper gehaltener, sich jeweils in Längsrichtung des Profils erstreckender Lamellen gegen das Profil anlegbar ist. Zur Anpassung an das Profil sind die Lamellen im Stillstand der Vorrichtung einstellbar. Hierzu weist jede Lamelle zwei schlitzartige, vertikale Durchbrechungen für zwei alle Lamellen durchdringende Schrauben auf, um diese in unterschiedlichen relativen Positionen festlegen zu können. Benachbarte Lamellen liegen dann spaltfrei und kraftschlüssig gegeneinander.

Durch die CH 670 667 A5 ist bereits eine Vorrichtung zum Schleifen einer Schiene mit einem parallel zur Schienen-Längsachse laufenden Schleifband bekannt. Das Schleifband wird beim Schleifen durch einen profilierten Gleitschuh gegen die zu schleifende Schiene gepresst.

Die DE 41 19 525 A1 offenbart auch bereits eine Vorrichtung zum Schleifen und Egalisieren der Laufoberfläche einer Eisenbahnschiene nach einer Ausbesserung durch Auftragsschweißung. Die Vorrichtung hat einen bewegbaren Andrückschuh, der in Kontakt und Andruck auf die Innenseite eines Schleifbands kommt, und Stütz-Berührungslager aufweist, die, verbunden mit dem Rahmen, in Andruck auf die Schiene beiderseits der Arbeitszone kommen. Der Bewegungsweg des Andrückschuhs in Richtung auf das Schleifband unter der Einwirkung eines Einstellrades, das mittels einer Feder wirkt, wird durch einen Anschlag auf die Ausrichtung der aktiven Seite des Schleifbandes auf eine gerade Linie begrenzt, die durch die Abstützpunkte der Stützlager auf der Schiene hindurchgeht. Auf diese Weise eliminiert das Schleifband, dessen aktive Seite parallel zur Richtung der Schiene verläuft, nur das Überstehende des den Ausgleich schaffenden Auftragsmetalls.

Weiterhin bezieht sich auch die US 5,997,391 A auf eine Vorrichtung zum Schleifen einer Schiene mit einem parallel zur Schienen-Längsachse laufenden Schleifband. Das Schleifband wird durch einen vorgespannten Schuh auf die Schiene gedrückt.

Außerdem betrifft auch die JP 2003-053655 A eine Vorrichtung zum Schleifen einer Schiene mit einem in Längsrichtung der Schiene laufenden Schleifband, bei der das Schleifband mittels eines Druckelementes auf die Schiene gedrückt wird.

Durch die EP 0 444 242 A1 ist weiterhin auch eine Vorrichtung zum Schleifen einer Schienenlauffläche mit einem parallel zur Schienenlängsachse ausgerichteten Schleifband bekannt, wobei zwischen den Andrückrollen und dem Schleifband ein weiteres als Andrückriemen ausgebildetes Band angeordnet ist.

Die Vorrichtung zum Bandschleifen gemäß der DE 30 20 393 A1 ist mit einem Schleifband und einem zwischen dem Schleifband und einer Stützscheibe angeordneten Flachband ausgestattet.

Ferner bezieht sich auch die DE 20 2005 012 147 U1 auf eine Vorrichtung zum Schleifen einer Schiene mit einer entsprechend dem Schienenkopf geformten Kontaktrolle, durch die ein Schleifband gegen diesen angedrückt wird.

In der Praxis treten bei solchen, auf dem Funktionsprinzip eines in Längsrichtung der Schiene umlaufenden Schleifbandes basierenden, Vorrichtungen oftmals thermische Probleme auf, die zu einer erheblichen Beeinträchtigung der Oberflächenqualität aufgrund des damit verbundenen erhöhten Verschleißes des Schleifbands führen können. Insbesondere erfordern solche Bearbeitungsfehler eine Nachbearbeitung der Schiene, die vor allem aufgrund der sehr begrenzt verfügbaren Bearbeitungszeit von Bahnschienen mit einem erheblichen Aufwand verbunden ist.

Der Erfindung liegt die Aufgabe zugrunde, eine Möglichkeit zu schaffen, die mittels der Vorrichtung durch die Schleifbearbeitung erzielbare Oberflächenqualität zu verbessern. Insbesondere soll dabei zugleich die Bearbeitungsgeschwindigkeit gesteigert werden.

Diese Aufgabe wird erfindungsgemäß mit einer Vorrichtung gemäß den Merkmalen des Anspruchs 1 gelöst. Die Unteransprüche betreffen besonders zweckmäßige Weiterbildungen der Erfindung.

Erfindungsgemäß ist die Vorrichtung derart ausgeführt, dass die Lamellen relativ zueinander beweglich sind, benachbarte Lamellen einen Spalt einschließen und der Formkörper eine Führung aufweist, durch welche die Lamellen in zueinander beabstandeten Ebenen beweglich angeordnet sind. Hierdurch wird einerseits eine wesentlich verbesserte Druckverteilung und damit eine reduzierte maximale thermische Belastung erreicht, indem in optimaler Weise das Schleifband durch jede Lamelle mit derselben Kraft beaufschlagt wird. Zudem gelingt es dadurch, das Schleifband an die Querschnittsform des Profils in idealer Weise anzupassen und entsprechend gegen die Profiloberfläche anzupressen. Die Lamellen weisen dabei beispielsweise eine Materialstärke zwischen 1 und 3 mm, insbesondere 2 mm und ein Spaltmaß von weniger als 1 mm auf. Der Betrag oder der zeitliche Verlauf der Vorspannkraft kann aufgrund der durch eine Steuereinheit erfassten Betriebsbedingungen und Umgebungsbedingungen einstellbar sein. Die Lammellen könnten zudem jeweils eine dem Schleifband zugewandte, reibmindemde Gleitfläche aufweisen. Hierdurch werden der Verschleiß und zugleich eine unerwünschte Wärmeentwicklung wesentlich vermindert.

Die Lamellen könnten dabei senkrecht zur dem nächstliegenden Oberflächenbereich des Profils entsprechend einer gegebenenfalls vorhandenen Wölbung angeordnet werden. Besonders zweckmäßig ist es hingegen, wenn die Lamellen in parallelen Ebenen beweglich angeordnet sind, so dass durch die parallele Anordnung ein gleich bleibendes Spaltmaß unabhängig von einer möglichen Relativbewegung benachbarter Lamellen realisiert werden kann. Zugleich wird dadurch eine gleichmäßige Wärmeableitung sichergestellt.

Eine andere, ebenfalls besonders vorteilhafte Ausgestaltung der vorliegenden Erfindung wird dadurch erreicht, dass der Formkörper eine kammartige Führung für die Lamellen aufweist, durch welche die Lamellen in zueinander beabstandeten Ebenen beweglich angeordnet sind, um so mit geringem Aufwand die Einhaltung des erforderlichen Spaltmaßes zu gewährleisten.

Dabei wird gemäß einer weiteren praxisgerechten Ausgestaltung, bei welcher der Formkörper einen in Längsrichtung des Profils vor oder hinter den Lamellen angeordneten Anschlag hat, zusätzlich eine unerwünschte Verlagerung der Lamellen in Längsrichtung des Profils vermieden.

Die erfordertiche Wärmeabfuhr kann über eine entsprechende Gestaltung der Oberfläche insbesondere mittels Kühlrippen erreicht werden. Besonders sinnvoll ist hingegen eine Weiterbildung der Erfindung, bei welcher die Vorrichtung eine Kühleinrichtung aufweist, durch die ein Kühlmittelstrom in den jeweiligen Spalt zwischen den Lamellen zuführbar ist. Hierzu dienen Auslassöffnungen für den Kühlstrom, beispielsweise Wasser, durch welche das Kühlmittel feinstverteilt auf die Oberflächen der Lamellen gelangt, um so die schnelle Wärmeabfuhr sicherzustellen.

Besonders effzient ist es auch, wenn als Kühlmittel ein Luft-Wassergemisch in den jeweiligen Spalt zwischen den Lamellen zuführbar ist, welches sich als feiner Nebel auf den Lamellen niederschlägt und dadurch die Wärmeabfuhr weiter beschleunigt. Zur Erzeugung des Nebels dient dabei Druckluft, die mit einzelnen Wassertropfen versetzt wird und auf die Lamellenoberfläche gelenkt wird.

Dabei ist es besonders Erfolg versprechend, wenn die Vorrichtung eine Einrichtung zur lonisierung der Lamellen aufweist, um so durch entsprechende Anziehungskräfte den Niederschlag des Luft-Wassergemischs auf den derart ionisierten Lamellen sicherzustellen. Hierdurch wird nicht nur der Wasserverbrauch reduziert, sondern zusätzlich eine gleichmäßige Benetzung der gesamten Lamellenoberflächen sichergestellt.

Die Lamellen könnten elastisch verformbar, insbesondere also nachgiebig sein, um so die übertragbare Vorspannkraft über die Querschnittsbreite des Profils konstant zu halten. Besonders zuverlässig ist es hingegen, wenn einzelne oder mehrere Lamellen gemeinsam mit der erforderlichen Vorspannkraft beaufschlagbar sind, um so die Vorspannkraft gesteuert einstellen zu können. Insbesondere kann so also der Abtrag beim Bandschleifen über den gesamten Querschnitt bedarfsweise eingestellt werden.

Zur Einstellung der Vorspannkraft könnte jede Lamelle mittels eines separaten Stellmittels gegenüber dem Profil vorspannbar sein, um so ein aktives Schleifen zu realisieren. Besonders einfach ist es hingegen, wenn die Vorrichtung einen fluidbeaufschlagbaren Druckkörper zur Erzeugung der Vorspannkraft aufweist, der zwischen dem Profil abgewandten Stirnseiten der Lamellen und einer Stützfläche des Formkörpers angeordnet ist, um so aufgrund der gleichmäßigen Druckverteilung des Druckkörpers jede Lamelle mit nahezu übereinstimmender Vorspannkraft belasten und dadurch ein passives Schleifen realisieren zu können.

Dabei ist gemäß einer weiteren Ausgestaltungsform der Formkörper in einer schnellen zeitlichen Folge mit einer veränderlichen Vorspannkraft beaufschlagbar. Hierdurch wird in einfacher Weise die Bearbeitungsqualität bei der Schleifbearbeitung dadurch verbessert, dass die Vorspannkraft nicht wie beim Stand der Technik entsprechend der gewünschten Abtragsleistung im Wesentlichen konstant eingestellt wird, sondern einer stetigen Veränderung zwischen vorbestimmten Grenzwerten unterworfen wird. Durch diese wechselnde Vorspannkraft werden Späne und Partikel nicht etwa in die Oberfläche der Schiene eingedrückt und diese dadurch beschädigt, sondern die Späne und Partikel gelangen während der sehr kurzen, aber hinreichenden Phase der reduzierten Vorspannkraft selbsttätig aus der Bearbeitungszone seitlich heraus. Zugleich hat sich gezeigt, dass durch die veränderliche Vorspannkraft die Abtragsleistung nicht etwa reduziert wird, sondern vielmehr verbessert ist, was auf die geringe Wärmeentwicklung und das verbesserte Verschleißverhalten des Schleifbandes zurückgeführt werden kann.

Hierzu kann der Formkörper mit einer oszillierenden Bewegung antreibbar sein, wobei die Frequenz derart bemessen ist, dass unter Berücksichtigung der Kontaktfläche des Schleifbandes mit der Schiene jeder Oberflächenbereich der Schiene sowohl mit der ersten als auch mit der zweiten Vorspannkraft beaufschlagt wird, insbesondere also einen vollen Bearbeitungszyklus der kontinuierlich veränderlichen Vorspannkraft durchläuft.

Weiterhin kann die Vorrichtung einen Druckluftpulsator aufweisen, durch welchen der den Formkörper antreibende Pneumatikzylinder einer Schwingung unterworfen wird. Durch die Funktionstrennung der Übertragung der Vorspannkraft einerseits und der Einleitung der pulsierenden Bewegung andererseits wird eine besonders vielfältige, nahezu unbegrenzte Einstellbarkeit des jeweils gewünschten Bearbeitungsprogrammes erreicht.

Eine besonders viel versprechende Abwandlung wird auch dadurch geschaffen, dass zwischen dem Schleifband und den Lamellen ein Gleitelement vorgesehen ist, welches beispielsweise auch endlos umlaufend ausgeführt und nahezu schlupffrei zu dem Schleifband bewegt werden kann. Das Verschleißverhalten des Schleifbandes, ebenso wie die Wärmeentwicklung kann dadurch weiter optimiert werden. Zudem kann ein unerwünschter Effekt aufgrund der im Nahtbereich des endlosen Schleifbandes sprunghaft erhöhten Materialstärke des Schleifbands und des damit einhergehenden erhöhten Widerstandes beim Auftreffen dieser Nahtstelle auf den Formkörper vermieden werden, indem das Gleitband zum Ausgleich solcher Materialstärkendifferenzen genutzt wird. Ferner kann das Gleitband seinerseits als Verschleißmaterial verwendet werden, um so den auftretenden Verschleiß in dem vergleichsweise kostengünstig austauschbaren Gleitband zu konzentrieren.

Eine andere, ebenfalls besonders Erfolg versprechende Weiterbildung der vorliegenden Erfindung wird dadurch erreicht, dass das Schleifband zur Einstellung verschiedener paralleler Spuren in unterschiedlichen Arbeitspositionen quer zur Vorschubbewegung des Schleifbandes festlegbar ist, so dass aufgrund des erfassten Abnutzungsgrades des Schleifbandes eine Parallelverschiebung quer zu der Schiene vorgenommen werden kann. Selbstverständlich können auch kontinuierlich wechselnde Spuren realisiert werden, wobei das Schleifband in Querrichtung oszillierend bewegt werden kann. Hierzu werden beispielsweise mehrere, das Schleifband führende Umlenkrollen quer zu der Schiene axial verfahren.

Das Schleifband ist vorzugsweise mittels einer Antriebsrolle und zumindest zwei Umlenkrollen in einer horizontalen Ebene geführt, von denen zumindest eine Umlenkrolle mehrere am Umfang angeordnete nutenförmige Ausnehmungen aufweist, die ähnlich einem bekannten Reifenprofil der Aufnahme von Flüssigkeit dient, die aufgrund der Bandspannung durch die Umlenkung aus dem Schleifband austreten kann. Mittels einer zustellbaren Rolle kann zudem in einfacher Weise die Bandspannung des Schleifbandes eingestellt werden.

Die Vorrichtung könnte zur stationären Bearbeitung von Schienenabschnitten ausgeführt sein. Besonders vorteilhaft ist demgegenüber eine Abwandlung, bei der die Vorrichtung mit einem entlang einer Schiene beweglichen Fahrgestell ausgestattet ist und dadurch beispielsweise als ein Anhänger oder im selbstfahrenden Betrieb, einer vorgehenden Fräsbearbeitungsvörrichtung folgend eingesetzt werden kann. Die Bearbeitung der Schiene erfolgt dabei bevorzugt im Gegenlaufschleifen.

Selbstverständlich können bei der Vorrichtung mehrere Schleifbänder zum zeitgleichen oder alternativen Einsatz vorgesehen sein, wobei zur zeitlichen Bearbeitung paralleler Schienen zumindest zwei mittels eines jeweiligen Formkörpers gegen das jeweilige Profil vorspannbare Schleifbänder bevorzugt realisiert werden. Wahlweise können weitere Funktionselemente der Vorrichtung mehrfach vorgesehen sein oder auch mehreren Schleifbändern zugleich zugeordnet sein. Beispielsweise kann ein gemeinsamer Antrieb vorgesehen sein.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Seitenansicht einer erfindungsgemäßen Vorrichtung;
- Fig.2: einen Ausschnitt der in Figur 1 gezeigten Vorrichtung in einer vergrößerten Vorderansicht.

Eine erfindungsgemäße Vorrichtung 1 zum Schleifen eines als Schiene ausgeführten Profils 2 wird anhand der Figuren 1 und 2 näher dargestellt, die eine Seitenansicht sowie eine vergrößerte Vorderansicht zeigen. Die Vorrichtung 1 weist ein in Richtung der Haupterstreckung des Profils 2 endlos umlaufendes Schleifband 3 auf, welches in einem horizontalen Bereich zwischen zwei Umlenkrollen 4, 5 mittels einer Vielzahl paralleler, sich in Längsrichtung des Profils 2 erstreckender Lamellen 6 an diese angepresst wird. Hierzu sind die Lamellen 6 vertikal beweglich angeordnet und mittels eines pneumatisch betätigbaren Druckkissens 7 mit einer Vorspannkraft 8 in Richtung des Profils 2 zustellbar. Um die Lamellen 6 bedarfsweise mit einer veränderlichen Vorspannkraft 8 beaufschlagen zu können und dadurch eine optimale Anpassung des Schleifbands 3 an das Profil zu erreichen, können einzelne, Lamellen 6 mit abweichender Vorspannkraft beaufschlagt werden. Zur Vermeidung einer thermischen Überlastung des Schleifbandes 3 einerseits und der Lamellen 6 andererseits weist die Vorrichtung 1 eine Kühleinrichtung 9 auf, durch die ein Kühlmittelstrom in den jeweiligen Spalt 10 zwischen den Lamellen 6 zuführbar ist. Die Lamellen 6 sind zusätzlich mit Ausnehmungen 11 ausgestattet, durch welche auch eine seitliche Wärmeabfuhr realisierbar ist. Um die gesamte Breite des Schleifbandes 3 nutzen zu können, sind verschiedene parallele Spuren quer zur Umlaufrichtung 12 des Schleifbandes 3 vorgesehen. Zu diesem Zweck sind die Umlenkrollen 4, 5 sowie eine nicht gezeigte Antriebsrolle in Pfeilrichtung 13 quer zu dem Profil 2 verfahrbar. Die Vorrichtung 1 wird mittels eines nicht gezeigten Fahrwerkes auf der Schiene 2 in Vorschubrichtung 14 bewegt, so dass sich eine Bearbeitung im Gegenlaufschleifen ergibt. Die Vorrichtung 1 hat weiterhin einen in Vorschubrichtung 14 hinter der Umlenkrolle 4 angeordnete Auffangeinrichtung 15 für Schleifpartikel sowie freigesetzte Schleifemissionen.

## Patentansprüche

1. Vorrichtung (1) zum Schleifen eines Profils (2), insbesondere einer für schienengebundene Fahrzeuge bestimmten Schiene, mittels eines in Richtung der Haupterstreckung des Profils (2) endlos umlaufenden Schleifbands (3), welches mit einer einstellbaren Vorspannkraft (8) gegen das Profil (2) anpressbar ist, wobei das Schleifband (3) mittels einer Vielzahl in einem Formkörper sich jeweils in Längsrichtung des Profils (2) erstreckender Lamellen (6) gegen das Profil (2) anlegbar ist, **dadurch gekennzeichnet, dass** die Lamellen (6) relativ zueinander beweglichen sind, benachbarte Lamellen (6) einen Spalt (10) einschließen und der Formkörper eine Führung aufweist, durch welche die Lamellen (6) in zueinander beabstandeten Ebenen beweglich angeordnet sind.

2. Vorrichtung (1) nach Anspruch 1, **dadurch gekennzeichnet, dass** die Lamellen (6) in parallelen Ebenen beweglich angeordnet sind.

3. Vorrichtung (1) nach Anspruch 1 oder 2 , **dadurch gekennzeichnet, dass** der Formkörper einen in Längsrichtung des Profils (2) vor und/oder hinter den Lamellen (6) angeordneten Anschlag für die Lamellen (6) hat.

4. Vorrichtung (1) nach zumindest einem der vorhergehenden Ansprüche, **dadurch gekennzeichnet, dass** die Vorrichtung eine Kühleinrichtung (9) aufweist, durch die ein Kühlmittelstrom in den jeweiligen Spalt (10) zwischen den Lamellen (6) zuführbar ist.

5. Vorrichtung (1) nach Anspruch 4, **dadurch gekennzeichnet, dass** als Kühlmittel ein Luft-Wasser-Gemisch in den jeweiligen Spalt (10) zwischen den Lamellen (6) zuführbar ist.

6. Vorrichtung (1) nach zumindest einem der vorhergehenden Ansprüche, **dadurch gekennzeichnet, dass** die Vorrichtung (1) eine Einrichtung zur Ionisierung der Lamellen (6) aufweist.

7. Vorrichtung (1) nach zumindest einem der vorhergehenden Ansprüche, **dadurch gekennzeichnet, dass** einzelne oder mehrere Lamellen (6) gemeinsam mit der erforderlichen Vorspannkraft beaufschlagbar sind.

8. Vorrichtung (1) nach zumindest einem der vorhergehenden Ansprüche, **dadurch gekennzeichnet, dass** die Vorrichtung (1) einen fluidbeaufschlagbaren Druckkörper zur Erzeugung der Vorspannkraft aufweist, der zwischen den dem Profil abgewandten Stirnseiten der Lamellen (6) und einer Stützfläche des Formkörpers angeordnet ist.

9. Vorrichtung (1) nach zumindest einem der vorhergehenden Ansprüche, **dadurch gekennzeichnet, dass** der Formkörper (6) in einer schnellen zeitlichen Folge mit einer veränderlichen Vorspannkraft (8) beaufschlagbar ist.

10. Vorrichtung (1) nach zumindest einem der vorhergehenden Ansprüche, **dadurch gekennzeichnet, dass** der Formkörper in einer Führung beweglich angeordnet ist und mittels eines Pneumatikzylinders in Richtung der Schiene (2) zustellbar ist.

11. Vorrichtung (1) nach zumindest einem der vorhergehenden Ansprüche, **dadurch gekennzeichnet, dass** zwischen dem Schleifband (3) und den Lamellen (6) ein Gleitelement, insbesondere ein endlos umlaufendes Gleitband, vorgesehen ist.

12. Vorrichtung (1) nach zumindest einem der vorhergehenden Ansprüche, **dadurch gekennzeichnet, dass** das Schleifband (3) zur Einstellung verschiedener paralleler Spuren in unterschiedlichen Arbeitspositionen quer (Pfeilrichtung 13) zur Vorschubbewegung (Vorschubrichtung 14) des Schleifbands (3) festlegbar ist.

13. Vorrichtung (1) nach zumindest einem der vorhergehenden Ansprüche, **dadurch gekennzeichnet, dass** das Schleifband (3) mittels einer Antriebsrolle und zumindest zwei Umlenkrollen (4, 5) in einer horizontalen Ebene geführt ist.

14. Vorrichtung (1) nach zumindest einem der vorhergehenden Ansprüche, **dadurch gekennzeichnet, dass** zumindest eine Umlenkrolle (4, 5) mehrere im Umfang angeordnete nutenförmige Ausnehmungen aufweist.

15. Vorrichtung (1) nach zumindest einem der vorhergehenden Ansprüche, **dadurch gekennzeichnet, dass** mittels einer zustellbaren Rolle die Bandspannung des Schleifbands (3) einstellbar ist.

16. Vorrichtung (1) nach zumindest einem der vorhergehenden Ansprüche, **dadurch gekennzeichnet, dass** die Vorrichtung (1) mit einem entlang des Profils (2) beweglichen Fahrgestell ausgestattet ist.

## Claims

1. Apparatus (1) for grinding a profile (2), in particular a rail which is intended for rail-bound vehicles, by means of a grinding belt (3) which circulates endlessly in the direction of the main extent of the profile (2) and can be pressed against the profile (2) with an adjustable prestressing force (8), it being possible for the grinding belt (3) to be placed against the profile (2) by means of a multiplicity of lamellae (6) which extend in a shaped body in each case in the longitudinal direction of the profile (2), **characterized in that** the lamellae (6) can be moved relative to one another, adjacent lamellae (6) enclose a gap (10) and the shaped body has a guide, by which the lamellae (6) are arranged such that they can be moved in planes which are spaced apart from one another.

2. Apparatus (1) according to Claim 1, **characterized in that** the lamellae (6) are arranged such that they can be moved in parallel planes.

3. Apparatus (1) according to Claim 1 or 2, **characterized in that** the shaped body has a stop for the lamellae (6) which is arranged in front of and/or behind the lamellae (6) in the longitudinal direction of the profile (2).

4. Apparatus (1) according to at least one of the preceding claims, **characterized in that** the apparatus has a cooling device (9), by which a coolant stream can be fed into the respective gap (10) between the lamellae (6).

5. Apparatus (1) according to Claim 4, **characterized in that** an air/water mixture can be fed as coolant into the respective gap (10) between the lamellae (6).

6. Apparatus (1) according to at least one of the preceding claims, **characterized in that** the apparatus (1) has a device for ionizing the lamellae (6).

7. Apparatus (1) according to at least one of the preceding claims, **characterized in that** individual lamellae (6) or a plurality of lamellae (6) can be loaded jointly with the required prestressing force.

8. Apparatus (1) according to at least one of the preceding claims, **characterized in that** the apparatus (1) has a pressure body which can be loaded with fluid for generating the prestressing force and is arranged between those end sides of the lamellae (6) which face away from the profile and a supporting face of the shaped body.

9. Apparatus (1) according to at least one of the preceding claims, **characterized in that** the shaped body (6) can be loaded with a variable prestressing force (8) in a quick temporal sequence.

10. Apparatus (1) according to at least one of the preceding claims, **characterized in that** the shaped body is arranged movably in a guide and can be advanced in the direction of the rail (2) by means of a pneumatic cylinder.

11. Apparatus (1) according to at least one of the preceding claims, **characterized in that** a sliding element, in particular an endlessly circulating sliding belt, is provided between the grinding belt (3) and the lamellae (6).

12. Apparatus (1) according to at least one of the preceding claims, **characterized in that,** in order to set different parallel tracks, the grinding belt (3) can be fixed in different working positions transversely (arrow direction 13) with respect to the advancing movement (advancing direction 14) of the grinding belt (3).

13. Apparatus (1) according to at least one of the preceding claims, **characterized in that** the grinding belt (3) is guided in a horizontal plane by means of a drive roller and at least two deflection rollers (4, 5).

14. Apparatus (1) according to at least one of the preceding claims, **characterized in that** at least one deflection roller (4, 5) has a plurality of groove-like recesses which are arranged in the circumference.

15. Apparatus (1) according to at least one of the preceding claims, **characterized in that** the belt tension of the grinding belt (3) can be set by means of a roller which can be advanced.

16. Apparatus (1) according to at least one of the preceding claims, **characterized in that** the apparatus (1) is equipped with a chassis which can be moved along the profile (2).

## Revendications

1. Dispositif (1) de meulage d'un profilé (2), en particulier d'un rail destiné à des véhicules ferroviaires, au moyen d'un ruban sans fin de meulage (3) qui est orienté dans la direction de l'extension principale du profilé (2) et qui peut être repoussé contre le profilé (2) par une force réglable de précontrainte (8),
le ruban de meulage (3) pouvant être appliqué contre le profilé (2) au moyen de plusieurs lamelles (6) qui s'étendent chacune dans un corps façonné dans le sens de la longueur du profilé (2),
**caractérisé en ce que**
les lamelles (6) peuvent se déplacer les unes par rapport aux autres,
**en ce que** des lamelles voisines (6) délimitent un interstice (10) et
**en ce que** le corps façonné présente un guide par lequel les lamelles (6) sont disposées de manière à pouvoir se déplacer dans des plans mutuellement espacés.

2. Dispositif (1) selon la revendication 1, **caractérisé en ce que** les lamelles (6) sont disposées de manière à pouvoir se déplacer dans des plans parallèles.

3. Dispositif (1) selon les revendications 1 ou 2, **caractérisé en ce que** le corps façonné présente pour les lamelles (6) une butée disposée dans le sens de la longueur du profilé (2) en amont et/ou en aval des lamelles (6).

4. Dispositif (1) selon au moins l'une des revendications précédentes, **caractérisé en ce que** le dispositif présente un système de refroidissement (9) qui permet d'amener un écoulement de fluide de refroidissement dans chacun des interstices (10) situés entre les lamelles (6).

5. Dispositif (1) selon la revendication 4, **caractérisé en ce que** comme fluide de refroidissement, un mélange d'air et d'eau peut être amené dans chaque interstice (10) situé entre les lamelles (6).

6. Dispositif (1) selon au moins l'une des revendications précédentes, **caractérisé en ce que** le dispositif (1) présente un système d'ionisation des lamelles (6).

7. Dispositif (1) selon au moins l'une des revendications précédentes, **caractérisé en ce que** la force de précontrainte nécessaire peut être appliquée sur certaines des lamelles (6) ou sur toutes les lamelles.

8. Dispositif (1) selon au moins l'une des revendications précédentes, **caractérisé en ce que** pour appliquer la force de précontrainte, le dispositif (1) présente un corps de poussée sur lequel est appliqué un fluide et qui est disposé entre les côtés frontaux, non tournés vers le profilé, des lamelles (6) et une surface d'appui du corps façonné.

9. Dispositif (1) selon au moins l'une des revendications précédentes, **caractérisé en ce que** des forces variables de précontrainte (8) peuvent être appliquées successivement sur le corps façonné (6).

10. Dispositif (1) selon au moins l'une des revendications précédentes, **caractérisé en ce que** le corps façonné est disposé de manière à pouvoir se déplacer dans un guide et peut être approché du rail (2) au moyen d'un vérin pneumatique.

11. Dispositif (1) selon au moins l'une des revendications précédentes, **caractérisé en ce qu'**entre le ruban de meulage (3) et les lamelles (6) est prévu un élément coulissant et en particulier un ruban coulissant en boucle sans fin.

12. Dispositif (1) selon au moins l'une des revendications précédentes, **caractérisé en ce que** le ruban de meulage (3) peut être fixé transversalement (flèche 13) par rapport au déplacement d'avancement (direction d'avancement 14) du ruban de meulage (3) pour établir différentes pistes parallèles en différentes positions de travail.

13. Dispositif (1) selon au moins l'une des revendications précédentes, **caractérisé en ce que** le ruban de meulage (3) est guidé dans un plan horizontal au moyen d'un galet d'entraînement et d'au moins deux galets de renvoi (4, 5).

14. Dispositif (1) selon au moins l'une des revendications précédentes, **caractérisé en ce qu'**au moins un galet de renvoi (4, 5) présente à sa périphérie plusieurs découpes disposées en forme de rainure.

15. Dispositif (1) selon au moins l'une des revendications précédentes, **caractérisé en ce que** la tension du ruban de meulage (3) peut être ajustée au moyen d'un galet ajustable.

16. Dispositif (1) selon au moins l'une des revendications précédentes, **caractérisé en ce que** le dispositif (1) est doté d'un bâti de déplacement qui peut se déplacer le long du profilé (2).
